# EUROPÄISCHE PATENTSCHRIFT

(11) **EP 0 234 337 B1**
(45) Veröffentlichungstag und Bekanntmachung des Hinweises auf die Patenterteilung: **03.04.1991**
(21) Anmeldenummer: 87101389.2
(22) Anmeldetag: 02.02.1987
(51) Int. Cl.: B02C 19/22, B02C 18/40

(54) **Zerkleinerungsvorrichtung für Abfall**
Waste comminuting device
Dispositif de broyage pour ordures

(30) Priorität: 27.02.1986 DE 3606273
(43) Veröffentlichungstag der Anmeldung: 02.09.1987
(73) Patentinhaber: Gerhard Dücker KG Landmaschinenfabrik, D-4424 Stadtlohn-Wendfeld 9 (DE)
(72) Erfinder: Dücker, Gerhard, D-4424 Stadtlohn (DE)
(74) Vertreter: Busse & Busse Patentanwälte

(56) Entgegenhaltungen:
- DE-A- 2 600 454
- DE-A- 3 104 769
- DE-U- 8 605 408
- FR-A- 2 533 144
- GB-A- 2 150 100
- GB-A- 2 157 141
- US-A- 3 421 740

## Beschreibung

Die Erfindung bezieht sich auf eine Vorrichtung zur Zerkleinerung pflanzlicher oder sonstiger der Verrottung unterliegender Abfälle mit zumindest zwei in Stirnendgehäusewänden drehbar gelagerten, gegenläufig angetriebenen oder gegensinnig ausgerichtete Fördergänge aufweisenden Förderschnecken mit in übereinanderliegenden Ebenen verlaufenden Längsachsen und mit einem rotierende Zerkleinerungswerkzeuge aufweisenden Zerkleinerungswerk.

Die dezentrale Kompostierung insbesondere organischer Abfälle aus privaten und öffentlichen Grün- und Parkanlagen gewinnt zunehmend an Bedeutung. Zur Zerkleinerung und Durchmischung des Abfallguts werden stationäre oder verfahrbare Zerkleinerungsvorrichtungen benutzt, in denen die Abfälle zu einem schnell verrottenden, homogenen Kompostgemisch verarbeitet werden.

Bei einer bekannten Zerkleinerungs- bzw. Kompostiervorrichtung der eingangs genannten Art wird das Abfallgut unter Zuhilfenahme von angetriebenen Vertikalförderern umgewälzt (DE-A 31 04 769) . Zur Zerkleinerung der Abfälle sind am Gutaufnahmeband und an der Austrittsöffnung eines die obere Förderschnecke umgrenzenden Förderkanals, in den auch ein Vertikalförderer mündet, quer zu den Förderschnecken verlaufende, rotierende Zerkleinerungswalzen angeordnet. Diese Ausbildung beschränkt die Funktionstauglichkeit dieser bekannten Vorrichtung auf kleineres, leichtes Abfallgut. Bei sperrigen, harten Abfällen, z. B. Stämmen, Ästen und dgl., können der Vertikalförderer und der obere Förderkanal eine Mehrfachumwälzung und mehrfache Zerkleinerung nicht gewährleisten, da sie zum einen sperrige Gegenstände nicht aufnehmen können und zum anderen Gefahr laufen, sehr schnell zu verstopfen. Die querlaufenden Zerkleinerungswalzen erfordern besondere Lagerungen und Antriebsmittel, so daß der Bau- und Montageaufwand und letzthin damit die Gestehungskosten erheblich sind.

Aus der DE-A 26 00 454 ist ein Zerkleinerungsgerät bekannt, bei dem zwei gegenläufig rotierende, einander kämmende Messerwellen oberhalb einer unteren, teilweise mit Ronden versehenen Schnecke angeordnet sind. Bei diesem Zerkleinerungswerk ermöglicht die einander kämmende Anordnung der Messerwellen gleichfalls nicht eine Mehrfachumwälzung bzw. eine Mehrfachzerkleinerung, so daß das Zerkleinerungsgut aus unteren Gehäuseinnenbereichen nicht zu Förderelementen transportiert werden kann, um von diesen wieder für einen erneuten Zerkleinerungsvorgang an die Zerkleinerungswerkzeuge weiterzuleiten.

Es ist Aufgabe der vorliegenden Erfindung, eine Vorrichtung zum Zerkleinern von insbesondere pflanzlichen Abfällen zu schaffen, in der auch sperrige Abfälle ohne Funktionsstörungen unter Mehrfachumwälzung zu Kompostgut in der gewünschten Konsistenz zu verarbeiten sind und die sich durch einen kostengünstig herzustellenden Gesamtaufbau auszeichnet.

Zur Lösung dieser Aufgabe sieht die Erfindung vor, daß an der in der unteren Horizontalebene gelegenen Förderschnecke in einem stirnendgehäusewandnahen Längsendbereich die rotierenden Zerkleinerungswerkzeuge des Zerkleinerungswerks mit Abstand zur Stirnendgehäusewand angeordnet sind, wobei zwischen Stirnendgehäusewand und Zerkleinerungswerk die Förderschnecke förderrondenbehaftet ausgebildet ist. Mit der erfindungsgemäßen Vorrichtung können z. B. in privaten oder kommunalen Anlagen und Parks, in land- und forstwirtschaftlichen Betrieben und dgl. anfallende Kompostierabfälle wie Buschwerk, dicke Äste und Zweige, Baumstämme, zu dem gewünschten Kompostgemisch zerkleinert und vermischt werden. Besondere Höhenförderer sind nicht erforderlich, da das von der unteren Förderschnecke geförderte Abfallyut vor Auftreffen auf die zugeordnete Stirnendgehäusewand durch die Zerkleinerungswerkzeuge bis auf ein solches Maß zerkleinert wird, daß es durch das nachfolgende Fördergut entlang der Stirnendgehäusewand an die obere, gegensinnig fördernde Förderschnecke übergeben werden kann. Wartungsintensive und die Betriebskosten erhöhende Antriebe und Lagerungen für Schneidwerkzeuge sind in vorteilhafter Weise entbehrlich. Insgesamt ist die erfindungsgemäße Zerkleinerungsvorrichtung mit einem geringen Bauaufwand und somit niedrigen Kosten bei voller Funktionstüchtigkeit für weite Anwendungsgebiete herzustellen.

Hinsichtlich weiterer Ausgestaltungen und Vorteile der Erfindung wird auf die Unteransprüche, die Zeichnung und die nachfolgende Beschreibung verwiesen. In der Zeichnung zeigen:
- Fig. 1: eine als ein an ein Zugfahrzeug anhängbarer Wagen ausgebildete Zerkleinerungsvorrichtung in einer schematischen Draufsicht;
- Fig. 2: das Ausführungsbeispiel nach Fig. 1 in einer schematischen Seitenansicht;
- Fig. 3: das Ausführungsbeispiel nach Fig. 1 in einer schematischen Vorderansicht;
- Fig. 4: ausschnittsweise in schematischer Querschnittsdarstellung den unteren Schneidbereich des Ausführungsbeispiels nach Fig. 1;
- Fig. 5: ausschnittsweise in einer Seitenansicht die untere Förderschnecke mit ihrer Förderronde und den am Gehäuseboden angeordneten Vorsprüngen;
- Fig. 6: die untere Förderschnecke in einer schematischen Querschnittsdarstellung entsprechend der Linie VI-VI in Fig. 5;
- Fig. 7: ausschnittsweise in einer Seitenansicht eine an ihren Rondenflächen abgewinkelte untere Förderschnecke.

In der Zeichnung sind grundsätzlich nur die zum unmittelbaren Verständnis der Erfindung notwendigen Elemente der Zerkleinerungsvorrichtung dargestellt sowie gleichwirkende Teile mit gleichen Bezugsziffern versehen. Allgemein mit 1 ist die Zerkleinerungsvorrichtung beziffert, die in den gezeigten Ausführungsbeispielen als ein mit einer Zugdeichsel 2, einer Achse 3 sowie Rädern 4 ausgerüsteter Hänger ausgebildet ist. Dieser Hänger ist an einen landwirtschaftlichen Schlepper oder sonstige geeignete Zugfahrzeuge anzuhängen, kann je nach Bedarf an einen gewünschten Einsatzort gefahren werden und bietet sich insbesondere für Kommunen, land- und forstwirtschaftliche Betriebe und dgl. an. Der Zerkleinerungswagen 1 ist mit seitlichen Gehäusewänden 5 sowie vorder- und rückseitig mit Senkrechtgehäusewänden 6 versehen. Das Gehäuse weist insgesamt ein im wesentlichen trichterförmiges Querschnittsprofil auf und wird unten durch einen Gehäuseboden 8 und oberseitig durch eine Gehäuseabdeckung 7 begrenzt. Im einzelnen nicht näher dargestellt wird das zu kompostierende Gut von oben in den Zerkleinerungswagen eingebracht und über eine an einem Hubzylinder 9 befestigte Klappe 10 und ein Austragband 11 nach erfolgter Zerkleinerung und Durchmischung aus der Vorrichtung ausgebracht.

Erfindungsgemäß sind im Gehäuseinnern in zwei übereinanderliegenden Horizontalebenen 12 und 13 gegensinnig ausgerichtete Fördergänge 14 bzw. Förderronden 15 aufweisende Förderschnecken 16, 18, 19 angeordnet. Die untere Förderschnecke 16, deren Längsachse 17 sich in der unteren Horizontalebene 12 erstreckt, ist im Trichterbodenraum angeordnet. Von oben gesehen sind jeweils neben der unteren Förderschnecke 16 parallel angeordnete Förderschnecken 18 und 19 mit sich in der oberen Horizontalebene 13 erstreckenden Längsachsen 20 und 21 angeordnet. Die untere Förderschnecke 16 und die beiden oberen Förderschnecken 18 und 19 sind in Lagerungen 22 drehbar gelagert und werden über Antriebsmittel 23 in Bewegung versetzt. Die Antriebsmittel 23 können eine selbständige motorische Antriebseinheit umfassen. Im gezeigten Ausführungsbeispiel sind die Antriebsmittel 23 über eine Verbindung 24 mit der Zapfwelle eines nicht dargestellten landwirtschaftlichen Schleppers zu koppeln.

In dem der vorderen Senkrechtgehäusewand 6 nahen Längsendbereich 25 der unteren Förderschnecke 16 sind erfindungsgemäß Zerkleinerungswerkzeuge 26 angeordnet. Dieser Längsendbereich 25 ist rondenfrei ausgebildet und wird zur Vorderseite des Wagen 1 hin von einer zur Hauptförderronde 15 der unteren Förderschnecke 16 gegenläufig ausgerichteten Teilförderronde 27 als Lagerungsabschirmung begrenzt. Die in der oberen Horizontalebene 13 gelegenen parallelen Förderschnecken 18 und 19 sind an ihren der rückseitigen Senkrechtgehäusewand 6 nahen Längsendbereichen 28 und 29 jeweils rondenfrei ausgebildet und mit senkrecht zu den Längsachsen 21 verlaufenden Rundstäben als Vertikalförderfinger 30 besetzt. Zerkleinerungswerkzeuge 26 und die Vertikalförderfinger 30 sind jeweils in Umfangs- und Längsrichtung der Förderschnecke 16 bzw. der Förderschnecken 18, 19 versetzt angeordnet. Auch die Längsendbereiche 28 und 29 der oberen Förderschnecken 18 und 19 sind mit Teilförderronden 31 und 32 als Lagerungsabschirmungen begrenzt.

Die versetzt angeordneten Schneidwerkzeuge 26 sind als Schneidmesser ausgebildet und wirken mit an den seitlichen Gehäusewänden 5 abgestützten Schneidklingen 33 zusammen. Wie insbesondere die zeichnerische Darstellung nach Fig. 4 veranschaulicht, sind in den seitlichen Gehäusewänden 5 Aussparungen 34 vorgesehen, so daß die Schneidklingen 33 von außen in die Zerkleinerungsvorrichtung 1 einzubringen sind. Die Schneidklingen 33 erstrecken sich quer unterhalb der unteren Förderschnecke 16 durch das Gehäuseinnere und die Aussparungen 34 bis zu den Außenseiten der seitlichen Gehäusewände 5. An den seitlichen Gehäusewänden 5 sind zur Abstützung der Schneidklingen 33 jeweils Befestigungsflansche 35 und 36 vorgesehen. An dem Gehäuseflansch 35 ist das eine Ende der Schneidklinge 33 angelenkt, wohingegen an dem gegenüberliegenden Endbereich eine Zugfeder 37 angreift, die ihrerseits an dem Gehäuseflansch 36 gehalten ist. Die Aussparungen 34 haben jeweils eine Breite, die es erlaubt, daß die Schneidklingen auslenken können, sobald ein Hindernis, z.B. ein unbedacht in die Zerkleinerungsvorrichtung eingebrachter Stein, in das Schneidwerk gerät. Des weiteren ist durch diese nachgiebige Abstützung der Schneidklingen 33 das Schneidwerk vor unnötigen Zerstörungen und vor einem Festklemmen von harten, nur schwer zu zerkleinernden Materialien geschützt. Durch das Einbringen der Scheidklingen 33 von außen können die Schneidklingen einfach und schnell ausgewechselt und erneuert werden. Im Falle des Festklemmens des Schneidwerks ist ohne Entleerung der Vorrichtung die Störung von außen zu beheben. Die Schneidklingen 33 können auch am Gehäuseboden 8 abgestützt sein und durch dort vorgesehene Aussparungen verlaufen.

Wie insbesondere aus den zeichnerischen Darstellungen nach Fig. 5 und 6 hervorgeht, ist die untere Förderschnecke 16 mit einer Förderronde 15 versehen, die an ihrer Mantelfläche jeweils zahnartige Ausnehmungen 38 aufweist. Diese Ausnehmungen 38 kämmen mit am Gehäuseboden 8 befestigten Noppen 39, die mit Abstand voneinander unterhalb der Längsachse 17 der unteren Förderschnecke verlaufen. Diese Noppen wirken als zusätzliche Schneidwerkzeuge. Gleichfalls wird durch die Einwirkung der Noppen auf das geförderte Kompostgut ein unerwünschtes Aufwickeln von Abfällen auf die Förderschnecke 16 wirksam verhindert. Anstelle der Noppen können auch sonstige geeignete Vorsprünge wie beispielsweise Schneidleisten und dgl. vorgesehen sein.

In Fig. 7 ist ausschnittsweise eine untere Förderschnecke 16 veranschaulicht, die an ihrer Rondenfläche mit in den Fördergang 14 ragenden Winkelprofilen 40 versehen ist. Die Winkelprofile sind durch mit der Außenkante der Förderronde 15 verschweißte Bleche gebildet, so daß die Förderronde 15 im Querschnitt ein abgewinkeltes Profil aufweist.

Nach Aufgabe der Abfälle gelangen diese auf die oberen Förderschnecken 18 und 19 bzw. fallen in den trichterförmigen, von der unteren Förderschnecke 16 beherrschten Gehäusebodenraum. Anstelle eines tricherförmigen Gehäuses kann im übrigen auch z.B. ein kastenförmiges Gehäuse Verwendung finden, dessen Bodenraum von zwei unteren erfindungsgemäß gestalteten Förderschnecken beherrscht wird. Die beiden oberen Förderschnecken 18 und 19 fördern die Abfälle zu ihren rückseitigen Längsendbereichen 28, von wo sie mit Unterstützung der Vertikalförderfinger 30 an die untere Förderschnecke 16 übergeben werden. Die rückseitigen Lagerungen 22 der beiden oberen Förderschnecken 18 und 19 sind dabei wirksam vor Eindringen von Abfallgut durch die Teilförderronden 31 und 32 geschützt. Durch die gegensinnig ausgerichteten Fördergänge 14 der unteren Förderschnecke 16 gelangt das Abfallgut zu den Schneidwerkzeugen 26 bzw. den Schneidklingen 33 und wird zerkleinert. Gelangt dabei z.B. ein außerordentlich harter Holzstamm zwischen die Schneidwerkzeuge 26 und Schneidklingen 33, der nur spanweise zu zerkleinern ist, verhindert die schwenkbar Halterung der Schneidklingen 33 ein Festklemmen des Schneidwerks. Nach Zerkleinerung bewegt das nachrückende Zerkleinerungsgut jeweils das Kompostgut an der vorderseitigen Senkrechtgehäusewand 6 vertikal nach oben zu den oberen Förderschnecken 18 und 19, so daß eine erneute Umwälzung erfolgen kann, wobei ggf. auch besondere z.B. mineralische Düngestoffe beigemischt werden.

## Patentansprüche

1. Vorrichtung zur Zerkleinerung pflanzlicher oder sonstiger der Verrottung unterliegender Abfälle mit zumindest zwei in Stirnendgehäusewänden (6) drehbar gelagerten, gegenläufig angetriebenen oder gegensinnig ausgerichtete Fördergänge (14) aufweisenden Förderschnecken (16,18,19) mit in übereinanderliegenden Ebenen (12,13) verlaufenden Längsachsen (21,22) und mit einem rotierende Zerkleinerungswerkzeuge (26) aufweisenden Zerkleinerungswerk, dadurch gekennzeichnet, daß an der in der unteren Horizontalebene (12) gelegenen Förderschnecke (16) in einem stirnendgehäusewandnahen Längsendbereich (25) die rotierenden Zerkleinerungswerkzeuge (26) des Zerkleinerungswerks mit Abstand zur Stirnendgehäusewand (6) angeordnet sind, wobei zwischen Stirnendgehäusewand (6) und Zerkleinerungswerk die Förderschnecke 16 förderrondenbehaftet ausgebildet ist.

2. Vorrichtung nach Anspruch 1, dadurch gekennzeichnet, daß die in der oberen Horizontalebene (13) gelegene Förderschnecke (18,19) in einem gehäusewandnahen Längsendbereich (28) mit im wesentlichen senkrecht zur Längsachse (21) ausgerichteten Vertikalförderfingern (30) versehen ist.

3. Vorrichtung nach Anspruch 1 oder 2, dadurch gekennzeichnet, daß die untere und die obere Förderschnecke (16,18,19) in dem gehäusewandnahen Längsendbereich (25,28) zur Anordnung der rotierenden Zerkleinerungswerkzeuge (26) bzw. der Vertikalförderfinger (30) rondenfrei ausgebildet ist.

4. Vorrichtung nach einem der Ansprüche 1 bis 3, dadurch gekennzeichnet, daß die rotierenden Zerkleinerungswerkzeuge (26) als in Umfangs- und Längsrichtung auf der unteren Förderschnecke (16) versetzt angeordnete, mit an Gehäusewänden (5) abgestützten Schneidklingen (33) zusammenwirkende Schneidmesser ausgebildet sind.

5. Vorrichtung nach Anspruch 4, dadurch gekennzeichnet, daß die Schneidklingen (33) schwenkbar am Gehäuse (5) abgestützt sind.

6. Vorrichtung nach Anspruch 4 oder 5, dadurch gekennzeichnet, daß die Gehäusewände (5) Aussparungen (34) aufweisen und die Schneidklingen (33) sich unterhalb der unteren Förderschnecke (16) durch die Aussparungen (34) verlaufend bis zu den Außenseiten der seitlichen Gehäusewände (5) erstrecken.

7. Vorrichtung nach Anspruch 6, dadurch gekennzeichnet, daß die Schneidklingen (33) einenends an einem Gehäuseflansch (35) angelenkt und anderenends von einer Zugfeder (37) gehalten sind.

8. Vorrichtung nach einem der Ansprüche 1 bis 7, dadurch gekennzeichnet, daß das Gehäuse (5,6,7,8) innenseitig mit nach innen ragenden Vorsprüngen besetzt ist und an der Förderronde (15) der unteren Förderschnecke (16) mit den Vorsprüngen kämmende Ausnehmungen (38) vorgesehen sind.

9. Vorrichtung nach Anspruch 8, dadurch gekennzeichnet, daß die Vorsprünge durch am Gehäuseboden (8) befestigte Noppen (39) gebildet sind, die sich entlang der Längsachse (17) der unteren Förderschnecke (16) erstrecken und mit Abstand voneinander angeordnet sind.

10. Vorrichtung nach einem der Ansprüche 1 bis 9, dadurch gekennzeichnet, daß die Förderronde (15) der unteren Förderschnecke (16) an ihrer Rondenfläche mit in den Fördergang (16) ragenden Winkelprofilen (41) versehen ist.

11. Vorrichtung nach Anspruch 10, dadurch gekennzeichnet, daß die Förderronde (15) mit einem abgewinkelten Querschnittsprofil ausgebildet ist.

12. Vorrichtung nach einem der Ansprüche 2 bis 11, dadurch gekennzeichnet, daß die Vertikalförderfinger (30) der oberen Förderschnecke (18,19) durch in Längs- und Umfangsrichtung versetzt angeordnete Rundstäbe gebildet sind.

13. Vorrichtung nach einem der Ansprüche 1 bis 12, dadurch gekennzeichnet, daß das Gehäuse (5,6,7,8) im Querschnitt im wesentlichen trichterförmig ausgebildet ist und in der oberen Horizontalebene (13) zwei parallel angeordnete Förderschnecken (18,19) vorgesehen sind.

14. Vorrichtung nach einem der Ansprüche 1 bis 13, dadurch gekennzeichnet, daß die Förderschnecken (16,18,19) jeweils an ihren mit den rotierenden Zerkleinerungswerkzeugen (26) bzw. den Vertikalförderfingern (30) versehenen Längsendbereichen (25,28) eine Lagerungsabschirmung tragen.

15. Vorrichtung nach Anspruch 14, dadurch gekennzeichnet, daß die Lagerungsabschirmung aus einer zur jeweiligen Förderronde (15) gegensinnig ausgerichteten Teilförderronde (31,32) besteht.

## Claims

1. A device for comminuting vegetable or other waste subject to rotting, having at least two screw conveyors (16, 18, 19) which are rotatably mounted in housing end walls (6), are driven in opposite directions or have oppositely directed conveying threads (14) and have longitudinal axes (21, 22) extending in planes (12, 13) situated one above the other, and having a comminuting mechanism comprising rotating comminuting tools (26), characterised in that the rotating comminuting tools (26) of the comminuting mechanism are mounted with spacing from the housing end wall (6) on the screw conveyor (16) situated in the lower horizontal plane (12), in a longitudinal end region (25) near the housing end wall, the screw conveyor (16) being equipped with conveying discs between the housing end wall (6) and the comminuting mechanism.

2. A device according to Claim 1, characterised in that the screw conveyor (18, 19) situated in the upper horizontal plane (13) is provided, in a longitudinal end region (28) near the housing wall, with vertical conveying fingers (30) aligned substantially perpendicular to the longitudinal axis (21).

3. A device according to Claim 1 or 2, characterised in that the longitudinal end region (25, 28) near the housing wall, the lower and the upper screw conveyors (16, 18, 19) are made free of discs for the arrangement of the rotating comminuting tools (26) and the vertical conveying fingers (30) respectively.

4. A device according to any one of Claims 1 to 3, characterised in that the rotating comminuting tools (26) are constructed in the form of cutting knives arranged staggered in the circumferential and longitudinal directions on the lower screw conveyor (16) and cooperating with cutting blades (33) supported on housing walls (5).

5. A device according to Claim 4, characterised in that the cutting blades (33) are pivotally supported on the housing (5).

6. A device according to Claim 4 or 5, characterised in that the housing walls (5) have openings (34) and the cutting blades (33) extending through the openings (34) below the lower screw conveyor (16) reach to the outsides of the lateral housing walls (5).

7. A device according to Claim 6, characterised in that the cutting blades (33) are articulated at one end on a housing flange (35) and are held by a tension spring (37) at the other end.

8. A device according to any one of Claims 1 to 7, characterised in that the housing (5, 6, 7, 8) is provided at the inside with inwardly projecting projections and recesses (38) meshing with the projections are provided on the conveying discs (15) of the lower screw conveyor (16).

9. A device according to Claim 8, characterised in that the projections are formed by nubs (39) which are secured to the bottom (8) of the housing and which extend along the longitudinal axis (17) of the lower screw conveyor (16) and are arranged with spacing apart.

10. A device according to any one of Claims 1 to 9, characterised in that the conveying disc (15) of the lower screw conveyor (16) is provided at its disc surface with angle sections (41) projecting into the conveying thread (16).

11. A device according to Claim 10, characterised in that the conveying disc (15) is made with an angled cross-sectional profile.

12. A device according to any one of Claims 2 to 11, characterised in that the vertical conveying fingers (30) of the upper screw conveyor (18, 19) are formed by round bars arranged staggered in the longitudinal and circumferential directions.

13. A device according to any one of Claims 1 to 12, characterised in that the housing (5, 6, 7, 8) is made substantially funnel-shaped in cross-section and two screw conveyors (18, 19) arranged parallel are provided in the upper horizontal plane (13).

14. A device according to any one of Claims 1 to 13, characterised in that the screw conveyors (16, 18, 19) each carry a bearing shield on their longitudinal end regions (25, 28) provided with the rotating comminuting tools (26) and the vertical conveying fingers (30) respectively.

15. A device according to Claim 14, characterised in that the bearing shield consists of a partial conveying disc (31, 32) orientated in the opposite direction to the relevant conveying disc (15).

## Revendications

1. Dispositif pour broyer des déchets de plantes ou autres soumis à putréfaction, comportant au moins deux vis transporteuses (16, 18, 19) qui présentent des filets transporteurs (14) s'enroulant en sens opposés ou qui sont entraînées en sens inverse et sont montées à rotation dans des parois d'about de carter (6), des axes longitudinaux (21, 22) s'étendant dans des plans superposés (12, 13) et un équipage de broyage tournant comprenant des outils de broyage (26) , caractérisé en ce que sur la vis transporteuse (16) située dans le plan horizontal inférieur (12), dans une zone d'extrémité longitudinale de celle-ci proche de la paroi d'about de carter, les outils de broyage tournants (26) de l'équipage de broyage sont montés à distance de la paroi d'about de carter (6), étant entendu qu'entre la paroi d'about de carter (6) et l'équipage de broyage, la vis transporteuse (16) est d'une configuration pourvue de spires transporteuses.

2. Dispositif suivant la revendication 1, caractérisé en ce que la vis transporteuse (18, 19) située dans le plan horizontal supérieur (13) est pourvue, dans une zone d'extrémité longitudinale (28) proche de la paroi de carter, de doigts transporteurs verticaux (30) en substance perpendiculaires à l'axe longitudinal (21).

3. Dispositif suivant la revendication 1 ou 2, caractérisé en ce que les vis transporteuses inférieure et supérieure (16, 18, 19) sont d'une configuration exempte de spires dans la zone d'extrémité longitudinale (25, 28) proche de la paroi de carter en vue du montage des outils de broyage tournants (26) ou des doigts transporteurs verticaux (30).

4. Dispositif suivant l'une quelconque des revendications 1 à 3, caractérisé en ce que les outils de broyage tournants (26) ont la forme de couteaux montés décalés dans le sens circonférentiel et dans le sens longitudinal sur la vis transporteuse inférieure (16) et coopérant avec des contre-couteaux (33) montés sur les parois de carter (5).

5. Dispositif suivant la revendication 4, caractérisé en ce que les contre-couteaux (33) sont montés pivotants sur le carter (5).

6. Dispositif suivant la revendication 4 ou 5, caractérisé en ce que les parois de carter (5) présentent des ouvertures (34) et les contre-couteaux (33) s'étendent en dessous de la vis transporteuse inférieure (16), à travers les ouvertures (34), jusqu'aux côtés extérieurs des parois latérales (5) du carter.

7. Dispositif suivant la revendication 6, caractérisé en ce que les contre-couteaux (33) sont articulés, à une extrémité, à une oreille de carter (35) et sont maintenus, à l'autre extrémité, par un ressort de traction (37).

8. Dispositif suivant l'une quelconque des revendications 1 à 7, caractérisé en ce que les parois de carter (5, 6, 7, 8) sont garnies intérieurement de saillies s'étendant vers l'intérieur, et des découpes (38) recevant les saillies sont prévues dans les spires transporteuses (15) de la vis transporteuse inférieure (16).

9. Dispositif suivant la revendication 8, caractérisé en ce que les saillies sont formées par des boutons (39) fixés sur le fond de carter (8), qui s'étendent le long de l'axe longitudinal (17) de la vis transporteuse inférieure (16) et qui sont disposés à distance les uns des autres.

10. Dispositif suivant l'une quelconque des revendications 1 à 9, caractérisé en ce que la spire transporteuse (15) de la vis transporteuse inférieure (16) est pourvue, sur sa face circonférentielle, de profilés en L (41) s'étendant dans le creux du filet de la vis transporteuse.

11. Dispositif suivant la revendication 10, caractérisé en ce que la spire transporteuse (15) a la forme d'un profité de section en L.

12. Dispositif suivant l'une quelconque des revendications 2 à 11, caractérisé en ce que les doigts transporteurs verticaux (30) de la vis transporteuse supérieure (18, 19) sont formés par des barres rondes montées décalées dans le sens longitudinal et dans le sens circonférentiel.

13. Dispositif suivant l'une quelconque des revendications 1 à 12, caractérisé en ce que le carter (5, 6, 7, 8) a, en coupe, en substance la forme d'une trémie, et deux vis transporteuses parallèles (18, 19) sont prévues dans le plan horizontal supérieur (13).

14. Dispositif suivant l'une quelconque des revendications 1 à 13, caractérisé en ce que les vis transporteuses (16, 18, 19) portent chacune une protection de palier sur leurs zones d'extrémité longitudinales (25, 28) pourvues des outils de broyage tournants (26) ou des doigts transporteurs verticaux (30).

15. Dispositif suivant la revendication 14, caractérisé en ce que la protection de palier est formée d'une spire transporteuse partielle (31, 32) s'enroulant en sens inverse de la spire transporteuse (15) proprement dite.
